# EUROPÄISCHE PATENTSCHRIFT

(11) **EP 1 430 797 B1**
(45) Veröffentlichungstag und Bekanntmachung des Hinweises auf die Patenterteilung: **31.05.2006**
(21) Anmeldenummer: 03405696.0
(22) Anmeldetag: 24.09.2003
(51) Int. Cl.: A41D 1/08

(54) **Sporthose mit eingefügter Schutzeinlage**
Sport trouser including a protective liner
Short possédant une pièce de protection

(30) Priorität: 19.12.2002 CH 21732002
(43) Veröffentlichungstag der Anmeldung: 23.06.2004
(73) Patentinhaber: Assos SA, 6854 San Pietro di Stabio (CH)
(72) Erfinder: Maier, Roger, 6914 Carona (CH)
(74) Vertreter: Zardi, Marco

(56) Entgegenhaltungen:
- EP-A- 1 179 302
- US-A- 4 805 243

## Beschreibung

Die vorliegende Erfindung betrifft eine Sporthose mit eingefügter Schutzeinlage gemäss dem Oberbegriff des Anspruchs 1.

Sporthosen solcher Art, kurze Hosen oder Sportanzüge, welche die Beine und den Rumpf des Sportlers mehr oder weniger bedecken, werden im praktischen Gebrauch besonders für Sportarten verwendet, bei denen man auf einem Sattel sitzt; insbesondere Radfahren, Reiten und ähnliche Sportarten. Solche Sportarten ergeben wegen der Stellung, in welcher sie ausgeübt werden, eine starke Beanspruchung der Körperteile, die mit dem Sattel in Berührung kommen, und die, sofern keine geeigneten Vorkehrungen getroffen werden, Schürfungen (Wolf) und Verletzungen auch schwerer Art an den sehr empfindlichen Körperteilen verursachen, die mit dem Sattel in Berührung kommen.

Um diesem Problem zu begegnen, sind bereits Lösungen vorgeschlagen worden, die Gegenstand von Patentanmeldungen und von erteilten Patenten wurden und darüber hinaus auch in allgemeinen Gebrauch gekommen sind. Alle diese Lösungen basieren darauf, dass auf der Innenseite der Hose, im wesentlichen soweit sie mit dem Sattel eines Fahrrades, eines Motorrades oder eines Pferdes oder ähnlich in Kontakt kommt, eine in geeigneter Weise gepolsterte Einlage angebracht wird, die den Zweck hat, die Wirkung der Reibung und der mechanischen Schläge der Körperteile gegen den Sattel zu dämpfen. Die Einlage, die im Fall von Radfahrer-Hosen oder -Anzügen auch Hosenboden-Einlage genannt wird, bestand anfänglich aus einem im wesentlichen steifen jedoch weichen Material, wie beispielsweise eine Lage eines Leders, z.B. Wildleder. Solche Einlagen wiesen die Eigenschaft auf, dass sie sich über ihre Dicke elastisch verformen lassen und so ein Kissen bilden, jedoch in Längsrichtung (also in ihrer Breite und Länge) nicht dehnbar sind. Da die Stoffe, aus denen die Hosen und Sportanzüge hergestellt werden, elastische Gewebe oder Maschenware sind, damit sie besser am Körper anliegen, konnte sich die Einlage, die immer längs ihres ganzen Umfangs durchgehend ohne Unterbruch befestigt wurde, nicht ausdehnen, um den Dehnungen des Sportanzuges zu folgen, so dass längs der Befestigungslinie der Einlage an der Anzugshose starke Spannungen zwischen dem Anzug und der Einlage erzeugt wurden, wodurch lokal stark gespannte Zonen am Anzug entstanden, die ihrerseits sehr unangenehme Reibung zwischen der Haut des Sportlers und dem Rand der Einlage verursachten.

Ein Beispiel einer solchen Lösung, die gegenwärtig als erste angemeldet ist, wird beispielsweise in der US-4961233 beschrieben, wo die gezeigte Einlage aus einem mittels thermischer Behandlung in Sattelform geformten Wildlederstück besteht und am Boden der Hose mit einer Naht längs ihres ganzen Umfangs angenäht ist. Diese Lösung wurde viele Jahre bis in die neuste Zeit angewendet, doch hat diese Lösung den Sportlern, insbesondere Radrennfahrern, nie wirklich zufriedenstellenden Komfort bieten können

Aus diesem Grund hat sich in jüngster Zeit ein neuer Einlagentyp für Hosen durchgesetzt, nämlich Einlagen, die mit einem weichen und dehnbaren Material gepolstert sind, und auf der mit dem Körper des Radfahrers direkt in Kontakt kommenden Seite aus einem in allen Richtungen elastischen Stoff bestehen, um der Einlage (bzw. der Hosenboden-Einlage) zu erlauben, ihre Dimensionen den Körperbewegungen des Sportlers anzupassen.

Ähnliche Einlagen sind beispielsweise in der EP-A-1269873 und in der EP-A-1179302 beschrieben, während analoge Lösungen bereits in den früheren US-5271101 und EP-A-064929 vorgesehen waren.

In allen diesen vorgeschlagenen Lösungen wird die elastische Einlage (gemeint ist elastisch in Längs- und Querrichtung sowie natürlich in der Richtung der Dicke) am Gewebe des Anzugs längs des ganzen Randes befestigt, nämlich ohne Unterbrechung der Kontinuität.

Diese Lösung, die sich zweifelsohne als besser erwiesen hat als die vorher beschriebene mit einer nicht-elastischen Einlage, weist immer noch einen Nachteil auf, nämlich dass, trotz der Elastizität in allen Richtungen in der Ebene der Einlage, der Bereich der Befestigung des Randes der Einlage, sei es durch Nähen oder Leimung oder Thermofixierung, am elastischen Gewebe dennoch eine Zone darstellt, in der Spannungen zwischen dem elastischen Gewebe der Hose oder des Sportanzugs und der Einlage entstehen. Es ist praktisch nicht möglich zu erreichen, dass das Material, aus dem die Hose gefertigt ist, das vorzugsweise mit Elastomerfasern hergestellt wird, um maximale Elastizität zu erreichen, genau der Elastizität der Einlage entspricht: Daher ist es unmöglich, wenn die Einlage auf dem Stoff der elastischen Hose längs des ganzen Randes der Einlage befestigt wird, das Auftreten von lokalen Spannungen längs des Randes der Einlage zu vermeiden, so dass trotz aller Anstrengungen, die Elastizitätseigenschaften des Materials der Hose jenen der Einlage anzugleichen, dennoch lokale Spannungen im Bereich des Randes der Einlage vorhanden bleiben und beim Sportler während seiner Aktivität Beschwerden verursachen, da jede Spannung auf dem Rand der Einlage, so klein sie auch sei, die Ausbildung von lokalen Rollen verursacht, die einen Reibungsdruck auf den Körper des Sportlers ausüben, der auf die Länge Schürfungen (Wolf) und Komfortverlust bewirken.

Ziel der vorliegenden Erfindung ist das Ausschalten der genannten Probleme bei Hosen und Sportanzügen, die mit elastischen Einlagen zum Schutz der Körperzonen der Sportler, insbesondere der Radfahrer, versehenen sind, die sich auf dem Sattel des verwendeten Sportgerätes abstützen.

Dieses Ziel wird dank den Eigenschaften gemäss dem charakterisierenden Teil des Patentanspruchs 1 erreicht.

Die Erfahrung hat gezeigt, dass überraschenderweise die letztgenannten noch verbleibenden Unannehmlichkeiten einer Hose oder eines modernen Sportanzugs, deren Gewebe elastisch und in allen Richtungen dehnbar ist, und deren Einlage bzw. Hosenboden-Einlage auch elastisch oder in allen Richtungen dehnbar ist, ausgeschaltet werden konnten, wenn das Befestigen des Randes der Einlage nicht wie nach dem Stand der Technik bekannt, längs der Ränder der Einlage über ihre ganze Länge, sondern nur an einzelnen Punkten längs den Rändern der Einlage erfolgt. Basierend auf diesem leicht erklärbaren Konzept, dass die Einlage am Stoff der Hose oder des Anzugs nur fixiert wird, um sicheres Halten sicherzustellen, trotz der oft energischen Bewegungen des Sportlers auf dem Sattel (die sonst eine Lageverschiebung zu Punkten ausserhalb der Bereiche grösster Beanspruchung verursachen würden), wobei sich gezeigt hat, dass die beste Art und Weise, ein Ansteigen lokaler Spannungen zwischen dem Stoff der Hose und der Einlage zu vermeiden, darin besteht, dass die Einlage bloss an einzelnen Punkten am Stoff der Hose fixiert wird, die längs der Ränder der Einlage verteilt sind. Auf diese Weise gelingt es, Hosen bzw. Sportanzüge herzustellen, die besten Schutz der empfindlichen Körperzonen sicherstellt, verbunden mit einem grösseren Tragkomfort, da die Spannungen zwischen dem Stoff der Hose und der Einlage bestmöglich abgebaut werden, welche die Hauptursache des Entstehens von Hautschürfungen (Wolf) am Benutzer darstellen.

Die abhängigen Ansprüche betreffen bevorzugte Ausführungsformen der vorliegenden Erfindung, die wirtschaftlich von Vorteil sind, wie dies in jedem einzelnen Fall erklärt wird, dank der leichten Anwendbarkeit der vorliegenden Erfindung.

Die vorliegende Erfindung wird im Folgenden unter Bezugnahme auf verschiedene in den Abbildungen dargestellte bevorzugte Ausführungsformen näher beschrieben. Die Abbildungen zeigen in der:
- Fig. 1: Eine Übersicht der Sporthose mit der gemäss der vorliegenden Erfindung eingefügten Einlage in schematischer perspektivischer Ansicht;
- Fig. 2: Einen Bereich der Sporthose gemäss der Fig. 1, im Detail dargestellt, um die Form der Einlage in der Gebrauchsstellung besser zu zeigen;
- Figuren 3 bis 8: Verschiedene Ausführungsformen der vorliegenden Erfindung, in denen zu Vereinfachung der Darstellung bloss die Einlage in einer ebenen Fläche gezeigt ist, um verschiedene bevorzugte Arten der Befestigung der Einlage auf dem Stoff der Hose zu zeigen;
- Figuren 9 und 10: Je ein Detail im Schnitt senkrecht durch die Einlage, zum Zeigen je einer bevorzugten Art der Befestigung der Einlage auf dem elastischen Stoff der Hose (bzw. des Sportanzugs).

In der Fig. 1 ist eine erfindungsgemässe Sporthose schematisch und teilweise im Schnitt gezeigt, wobei sichtbar wird, wie eine Einlage 2 im Schritt der Hose derart eingefügt wird, dass sie besten Schutz für die Körperteile des Sportlers gewährleistet, wenn dieser seine sportliche Aktivität ausübt, bei der er auf einem Sattel sitzen muss. Radfahren und Reiten sind zwei klassische Sportarten dieser Art, und es ist zu unterstreichen, dass die genaue Form der Einalge 2 der spezifischen Art des ausgeübten Sportes angepasst werden kann, in dem Sinn, dass die Einlage für einen Radrennfahrer sich in der Form von einer solchen für einen Reiter unterscheiden kann, usw. Auch das Geschlecht der Person, die den Sport ausübt, kann eine Rolle spielen für die Wahl der Form der Einlage, wobei jedoch die Form der Einlage im Rahmen der vorliegenden findung von sekundärer Bedeutung ist, weshalb hier keine weitere Beschreibung der Form der Einlage erforderlich ist. Dass in den Abbildungen vor allem auf die ideale Form der Einlage für Radfahrer Bezug genommen wird, ist ganz zufällig und hängt damit zusammen, dass sich die genannten Patentschriften, vorab die EP-A-1269873 und EP-A-1179302, auf Radfahreranzüge beziehen. Das letztere Dokument stellt somit den Stand der Technik dar, welcher der vorliegenden Erfindung am nächsten kommt, und deren Inhalt, ebenso wie jener der EP-A-1269873, ist als integraler Bestandteil der Beschreibung der vorliegenden Erfindung zu betrachten.

Bezüglich der Form der Einlage, deren Dicke, Elastizität und Materialeigenschaften, und die Eigenschaften des Gewebes oder Gestricks, das die Hose bildet, usw., wird hier auf die genannten vorhergehenden Dokumente verwiesen, so dass die Notwendigkeit entfällt, hier die Erkenntnisse zu wiederholen, die den bekannten Stand der Technik darstellen.

Die vorliegende Erfindung befasst sich bezüglich der bisher bekannten Erkenntnisse nur mit einem einzigen Aspekt, nämlich mit der Befestigung der Einlage auf dem elastischen Gewebe bzw. dem elastischen Gestrick der Sporthose. Dabei handelt es sich um ein konstruktives Detail, das jedoch eine wesentliche Rolle für den Tragkomfort der Hose spielt, wie sich in der Praxis gezeigt hat.

In der aus der EP-A-1269873 entnommenen Fig. 2 ist der Bereich der Hose vergrössert dargestellt, an welchem die Einlage befestigt ist. Aus dieser ist sichtlich, wie die Einlage 2 mit dem elastischen Gewebe bzw. am elastischen Gewirk 3 der Hose an einzelnen mit x bezeichneten Punkten verbunden ist, die längs dem Rand 4 der Einlage 2 verteilt sind.

Die Art und Weise, in welcher die Einlage auf das Gewebe bzw. die Maschenware der Hose "gepunktet" ist, kann sehr verschieden sein. In den Figuren 3 bis 8 sind einige der bevorzugten Befestigungsweisen schematisch dargestellt, wobei daran zu erinnern ist, dass die Kriterien für die Wahl der Befestigungsart, abgesehen vom Komfort, den die Lösung bietet - d.h. von den mehr oder weniger spürbaren Schwierigkeiten beim Anziehen der Hose, welche die Befestigungspunkte allenfalls noch verursachen können, die jedoch immer noch viel geringer sind, als wenn die Einlage gemäss dem Stand der Technik längs der ganzen Länge des Randes befestigt ist - von verschiedenen anderen Faktoren abhängt, nämlich von den Herstellkosten in Abhängigkeit von der Fabrikations-Seriengrösse, von den mechanischen Eigenschaften der Einlage und des Stoffes auf dem sie zu befestigen ist, usw.

In der Fig. 3 ist beispielsweise die gewöhnlichste Art einer solchen Befestigung gezeigt, gemäss welcher die Verbindung der Einlage 2 mit dem elastischen Gewebe bzw. der Maschenware (in der Figur nicht dargestellt) mittels einzelner Vernähungspunkten 6 erfolgt. Diese wiederum schematisch dargestellte Lösung ist auch in der Fig. 9 gezeigt, die einen Schnitt senkrecht durch die Einlage zeigt. In dieser Figur ist dargestellt, wie die Einlage gemäss dem bekannten Stand der Technik eine elastische Polsterung 5 aufweist, die ihr Weichheit verleiht, und einen Abdeckstoff 7, der die Polsterung der Einlage auf der mit dem Körper in Kontakt kommenden Seite abdeckt. An beiden Enden ist ersichtlich, wie die Einlage am Gewebe oder der Maschenware 3 mittels eines Vernähungspunktes 7 befestigt ist, der an einem der längs des Randes der Einlage 2 verteilten Verbindungspunkte x angebracht ist.

Diese Lösung mit einzelnen Vernähungspunkten ist die am einfachsten zu bewerkstelligende Verbindungsmethode, in dem Sinn, dass keine grossen Apparaturen erforderlich sind, aber nicht notwendigerweise die billigste, insbesondere wenn grosse Serien solcher Hosen herzustellen sind. In diesem Fall ist in der Regel viel Handarbeit einer Näherin erforderlich. Für kleine Serien ist diese Lösung jedoch absolut günstig und empfehlenswert.

Gemäss einer anderen Ausführungsvariante der vorliegenden Erfindung, wie sie in den Figuren 4 und 10 in Analogie zu den vorher beschriebenen Figuren 3 und 8 dargestellt ist, in welchen (auch in den anderen Figuren) die gleichen Bezugsziffern für analoge Elemente Verwendung finden, wird die Verbindung der Einlage 2 mit dem elastischen Gewebe bzw. der Maschenware (in der Fig. 4 nicht dargestellt) der Hose mittels Verklebung der Einlage auf dem Gewebe bzw. der Maschenware an einzelnen Verklebungspunkten 8 bewerkstelligt.

Die Wahl des für die Verklebung verwendeten Produktes und der Verklebungsmethode (beispielsweise Verklebung mittels Schablone, in welcher Öffnungen für den Klebstoff vorgesehen sind, oder manuelles Anbringen einzelner Verklebungspunkte, usw.) ist der Kreativität des Herstellers überlassen, der unter Berücksichtigung der Kosten, der Seriengrösse, der verwendeten Materialien, usw., die beste Lösung auswählt. Auf jeden Fall entspricht die Verklebung der beiden Gewebe oder Maschenwaren untereinander (da es sich um solche handelt, wie auch aus der Fig. 10 ersichtlich ist, wobei die Polsterung 5 ohne weiteres einem Stoff gleichgesetzt werden kann) wohlbekannter Technik entspricht, die in der Kleiderkonfektion häufig eingesetzt wird, ist hier keine nähere Beschreibung mehr erforderlich. Die erwähnte Methode ergibt im Rahmen der vorliegenden Erfindung beste Resultate.

Analog zur Verklebung mittels eines Klebstoffes funktioniert ein anderes System der Befestigung der Einlage 2 auf der elastischen Maschenware 3, nämlich die Anwendung der Thermofixation, oder gemäss einer neueren Befestigungsmethode, die Thermofusion bzw. Verschweissung an kleinen Punkten. Bezüglich des grafischen Aussehens unterscheidet sich dieses System, das darin besteht, dass zwei Gewebe mittels lokaler Erwärmung verbunden werden, die ein Schmelzen des einen oder beider Gewebe verursacht, die nach Abkühlung miteinander verschweisst sind, nicht von jenem der Verklebung, so dass dieses System in den Abbildungen aussieht wie dies in den Figuren 3 und 10 dargestellt ist. Jeder Verklebungspunkt 8 kann daher auch einen Thermofixationspunkt oder einen Verschweissungspunkt darstellen. Dabei ist einleuchtend, dass bei Anwendung der Thermofixation, die auch mittels kleiner Verschmelzungspunkte bewerkstelligt werden kann, die bloss einen Millimeter von einander entfernt sind, da andere Grenzwerte gelten als bei der Verklebung, weil das Material des Hosenstoffes und/oder der Einlage 2 thermoplastisch sein müssen, um unter Wärmeeinwirkung verschweisst oder mindestens aufgeweicht werden zu können. Dies schränkt die Materialwahl der verwendbaren Materialien zur Ausführung der vorliegenden Erfindung zwar ein, bildet jedoch trotzdem eine gute Alternative, und in bestimmten Fällen eine überaus kostengünstige Ausführungsform der vorliegenden Erfindung.

Gemäss einer weiteren, in der Fig. 5 dargestellten Ausführungsform der vorliegenden Erfindung ist die Verbindung der Einlage 2 mit dem elastischen Gewebe oder der Maschenware der Hose sowohl mittels Nähten 6', 6" an einzelnen Punkten x', x" vorgesehen, als auch mittels Verklebungen 8' bis 8^{V}' und/oder Thermofixation an anderen Punkten von x" bis X^{V}'''.

Diese Lösung mit "gemischten" Befestigungsarten (Nähte und Verklebungen und/oder Thermofixation und/oder thermische Verschweissung an kleinen Stellen) kann in bestimmten Fällen erlauben, die Eigenschaften der Verbindung den besonderen Gebrauchsanforderungen der Hose anzupassen, wobei jeweils jene Lösung gewählt wird, die beispielsweise die besten Voraussetzungen für Komfort bei geringsten Herstellungskosten bietet. Die vorliegende Erfindung bietet also die grösste Anpassbarkeit an alle Marktbedürfnisse.

Eine weitere Variationsmöglichkeit des Tragkomforts besteht sodann darin, eine besondere Anordnung der Beffestigungspunkte gegenüber den Rändern der Einlage vorzusehen. Verschiedene dieser Möglichkeiten sind in den Figuren 6 bis 8 dargestellt und im Folgenden kurz beschrieben.

In der Fig. 2 ist die Lösung gezeigt, die für die Verbindung der Einlage 2 mit dem elastischen Gewebe oder der Maschenware Vernähungspunkte vorsieht. Die hier mit der gleichen Bezugsziffer 6 bezeichneten Vernähungspunkte sind in der gleichen Richtung ausgerichtet vorgesehen wie der Rand 4 der Einlage 2 und erstrecken sich quer zur Dicke der Einlage 2 zum Verbinden des äusseren Teils 7 der Einlage 2 (vergleiche auch die Fig. 9) mit dem elastischen Gewebe bzw. der Maschenware 3 der Hose. Die Länge der einzelnen Nähte 6 längs des Randes 4 kann einige Millimeter betragen, vorzugsweise eine Länge von beispielsweise 1 bis 5 mm.

Gemäss einer anderen, in der Fig. 6 dargestellten Ausführungsform der vorliegenden Erfindung werden wiederum zur Verbindung der Einlage 2 Vernähungspunkte verwendet, die in der Fig. 6 ebenfalls einfach mit der Bezugsziffer 6 bezeichnet sind, und zudem ist vorgesehen, dass die Vernähungspunkte 6 senkrecht zum Rand 4 der Einlage 2 angeordnet sind" und dass diese sich quer zur Dicke der Einlage 2 erstrecken, ähnlich wie dies bei der in den Figuren 2 und 9 dargestellten Lösung der Fall ist, wo der äussere Teil 7 der Einlage 2 mit dem elastischen Gewebe oder der Maschenware 5 der Hose 1 verbunden wird.

Gemäss anderen bevorzugten Ausführungsvarianten der vorliegenden Erfindung, die in den Figuren 7 bzw. 8 dargestellt sind, und bei denen analog zu der in der Fig. 3 bzw. 6 gezeigten Lösung vorgesehen ist, dass wie die einzelnen Vernähungspunkte die Verklebungspunkte und/oder Thermofixationspunkte und/oder Verschweissungspunkte längs den Rändern 4 der Einlage 2 parallel zum Rand 4 selbst (Fig. 8) bzw. quer dazu verteilt angebracht sind (Fig. 7).

Die günstigste Wahl der Anordnung der Verklebungspunkte und/oder der Thermofixationspunkte und/oder der thermischen Verschweissung in kleinen Punkten bezüglich des Randes 4 der Einlage hängt, wie bereits oben für die Vernähungspunkte erwähnt, von verschiedenen Faktoren ab, unter welchen der Verwendungszweck der Hose und die Herstellungskosten ausschlaggebend sind. Die Wahl bleibt dem Können des Fachmanns vorbehalten, der für jeden Fall unter all den Möglichkeiten die optimale Lösung für den vorgesehenen Verwendungszweck der vorliegenden Erfindung wählen wird.

Der Vorteil der vorliegenden Erfindung gegenüber dem bekannten Stand der Technik besteht, wie die praktische Erfahrung aus der Durchführung zahlreicher Tragversuche erwiesen hat, in der Verbesserung des Tragkomforts und in der praktisch vollständigen Vermeidung jeder Reibungserzeugung zwischen Hose und Körper des Sportlers. Dies ist besonders wichtig für die Ausübung von Wettkampf-Sportarten, in erster Linie Radrennfahren, bringt aber auch grossen Vorteil im Gebrauch für gelegentlich Sport Treibende, die oft gerade wegen mangelnder Gewöhnung leichter unter den Reibungseffekten an der Haut der exponiertesten Körperteile leiden.

Der Abstand zwischen den einzelnen längs des Randes 4 der Einlage 2 verteilt angeordneten Befestigungspunkten x wird dabei vorzugsweise grösser als 5 cm gewählt.

### Liste der in den Figuren verwendeten Bezugsziffern

- 1: Hose
- 2: Schutzeinlage oder Hosenbodeneinlage
- 3: Gewebe oder Maschenware
- 4: Rand der Schutzeinlage
- 5: Polsterung
- 6, 6', 6": Vernähungspunkt
- 7: Abdeckstoff
- 8: Verklebungs- oder Thermofixations- oder kleine Verschweissungspunkte

## Patentansprüche

1. Sporthose mit eingefügter Schutzeinlage, die aus einer Einlage oder Hosenboden-Einlage (2) besteht, zum Schutz der Körperzonen des Benutzers, die sich auf einem Sattel eines Sportgerätes abstützen, insbesondere auf dem Sattel eines Fahrrades, wobei die Hose aus einem elastischen Gewebe oder Maschenware hergestellt ist, und die Einlage aus einem über ihre Dicke weichen und in allen Richtungen elastischem Material besteht,
**dadurch gekennzeichnet, dass**
die Einlage (2) mit dem elastischen Gewebe oder der Maschenware (3) der Hose (1) an einzelnen längs des Randes (4) der Einlage (2) verteilt angeordneten Punkten (x) verbunden ist.

2. Sporthose gemäss dem Anspruch 1,
**dadurch gekennzeichnet, dass**
die Verbindung der Einlage (2) mit dem elastischen Gewebe oder der Maschenware (3) der Hose (1) mittels einzelnen Vernähungspunkten (5) folgt.

3. Sporthose gemäss dem Anspruch 1,
**dadurch gekennzeichnet, dass**
die Verbindung der Einlage (2) mit dem elastischen Gewebe oder der Maschenware (3) der Hose (1) mittels Verleimung der Einlage auf dem Gewebe oder der Maschenware an einzelnen Punkten (8) erfolgt.

4. Sporthose gemäss dem Anspruch 1,
**dadurch gekennzeichnet, dass**
die Verbindung der Einlage (2) mit dem elastischen Gewebe oder der Maschenware (3) der Hose (1) mittels Thermofixation und/oder thermischer Versschweissung an einzelnen Punkten (8) erfolgt.

5. Sporthose gemäss einem der Ansprüche 1 bis 4,
**dadurch gekennzeichnet, dass**
die Verbindung der Einlage (2) mit dem elastischen Gewebe oder der Maschenware (3) der Hose (1) sowohl mittels Vernähung (6', 6") an einzelnen Punkten (x', x") als auch mittels Verklebung und/oder Thermofixation und/oder thermischer Verschweissung an kleinen Punkten an anderen Stellen (von x''' bis X^{V}''') des Randes (4) der Einlage (2) bewerkstelligt wird.

6. Sporthose gemäss dem Anspruch 2,
**dadurch gekennzeichnet, dass**
die Vernähungspunkte (6) in der gleichen Richtung ausgerichtet vorgesehen sind wie der Rand (4) der Einlage (2) und sich quer zur Dicke der Einlage (2) erstrecken, wobei sie den äusseren Teil (7) der Einlage (2) mit dem elastischen Gewebe bzw. der Maschenware (3) der Hose (1) verbinden.

7. Sporthose gemäss dem Anspruch 2,
**dadurch gekennzeichnet, dass**
die Vernähungspunkte (6) quer zum Rand (4) der Einlage (2) angeordnet vorgesehen sind und sich quer über die Dicke der Einlage (2) erstrecken, wobei die den äusseren Teil (7) der Einlage (2) mit dem elastischen Gewebe bzw. der Maschenware (3) der Hose (1) verbinden.

8. Sporthose gemäss dem Anspruch 3 oder 4,
**dadurch gekennzeichnet, dass**
die Verleimungspunkte und/oder die Thermofixationspunkte und/oder die Verschweissungspunkte an kleinen Stellen (8) parallel zum Rand (4) der Einlage (2) ausgerichtet sind (Fig. 8).

9. Sporthose gemäss dem Anspruch 3 oder 4,
**dadurch gekennzeichnet, dass**
die Verleimungspunkte und/oder die Thermofixationspunkte (8) quer zum Rand (4) der Einlage (2) ausgerichtet sind (Fig. 7).

## Claims

1. Sports trousers and shorts with protective lining consisting of a piece of lining or seat panel lining (2) for the protection of the body areas of the user when supported by the saddle or seat of sports equipment, in particular by the saddle of a bicycle with the shorts being manufactured from an elastic woven or knitted fabric and the lining consisting of a soft material which is elastic in all directions
**characterised in that** the lining (2) is attached to the elastic woven or knitted fabric (3) of the shorts (1) at a number of points (x) along the edge (4) of the lining (2).

2. Sports trousers and shorts according to claim 1
**characterised in that** the attachment of the lining (2) to the woven or knitted fabric (3) of the shorts (1) is by means of localised spot stitching (6).

3. Sports trousers and shorts according to claim 1,
**characterised in that** the bonding between lining (2) and the elastic woven or knitted fabric (3) of the shorts (1) is by the glueing of the lining to the woven or knitted fabric at localised places (8).

4. Sports trousers and shorts according to claim 1,
**characterised in that** the bonding between lining (2) and the elastic woven or knitted fabric (3) of the shorts (1) is by thermofixation and / or thermal welding at small spots in localised places (8).

5. Sports trousers and shorts according to claims 1 to 4,
**characterised in that** the bonding between the lining (2) and the elastic woven or knitted fabric (3) of the shorts (1) is by stitching (6', 6") in localised places (x', x") as well as gluing and / or thermofixation and / or thermal welding in small spots in different places (from x"' to x^{v}*'''*) on the edge (4) of the lining (2).

6. Sports trousers and shorts according to claim 2,
**characterised in that** the the localised stitching (6) is designed to follow the line of the edge (4) of the lining (2) and to take in the thickness of the lining (2) attaching the outer part (7) of the lining (2) to the elastic woven or knitted fabric (3) of the shorts (1).

7. Sports trousers and shorts according to claim 2,
**characterised in that** the localised stitching (6) is designed to run at right angles to the edge (4) of the lining (2) taking in the thickness of the lining (2) attaching the outer part (7) of the lining (2) to the elastic woven or knitted fabric (3) of the shorts (1).

8. Sports trousers and shorts according to claims 3 or 4,
**characterised in that** the glueing and / or the thermofixation spots and / or the welding spots are arranged parallel to the edge (4) of the lining (2) in small spots (Fig. 8).

9. Sports trousers and shorts according to claim 3 or 4
**characterised in that** the glueing spots and / or the thermofixation spots (8) are at right angles to the edge (4) of the lining (2) (Fig. 7).

## Revendications

1. Culotte de sport comprenant une garniture de protection insérée, constituée d'une garniture ou d'une garniture de fond de culotte (2), pour protéger des régions du corps de l'utilisateur qui s'appuient sur une selle d'un appareil de sport, en particulier sur la selle d'une bicyclette, la culotte étant fabriquée en un tissu élastique ou en un tissu maillé, et la garniture se composant d'un matériau souple sur son épaisseur et élastique dans toutes les directions, **caractérisée en ce que** la garniture (2) est assemblée avec le tissu élastique ou le tissu maillé (3) de la culotte (1) en des points isolés (x) répartis le long du bord (4) de la garniture (2).

2. Culotte de sport suivant la revendication 1, **caractérisée en ce que** l'assemblage de la garniture (2) avec le tissu élastique ou le tissu maillé (3) de la culotte (1) est effectué au moyen de points de couture (5) isolés.

3. Culotte de sport suivant la revendication 1, **caractérisée en ce que** l'assemblage de la garniture (2) avec le tissu élastique ou le tissu maillé (3) de la culotte (1) est effectué par collage de la garniture sur le tissu ou sur le tissu maillé en des points isolés (8).

4. Culotte de sport suivant la revendication 1, **caractérisée en ce que** l'assemblage de la garniture (2) avec le tissu élastique ou le tissu maillé (3) de la culotte (1) est effectué par thermofixage et/ou soudage thermique en des petits points sur les points isolés (8).

5. Culotte de sport suivant l'une des revendications 1 à 4, **caractérisée en ce que** l'assemblage de la garniture (2) avec le tissu élastique ou le tissu maillé (3) de la culotte (1) est réalisé aussi bien par couture (6', 6''') en des points isolés (x^{I}, x^{II}) que par collage et/ou thermofixage et/ou soudage thermiques sur des petits points, en d'autres positions (de x^{III} à x^{VIII}) du bord (4) de la garniture (2).

6. Culotte de sport suivant la revendication 2, **caractérisée en ce que** les points de couture (6) sont prévus avec une orientation de même direction que le bord (4) de la garniture (2) et s'étendent transversalement à l'épaisseur de la garniture (2), en assemblant alors la partie extérieure (7) de la garniture (2) avec le tissu élastique et/ou le tissu maillé (3) de la culotte (1).

7. Culotte de sport suivant la revendication 2, **caractérisée en ce que** les points de couture (6) sont disposés transversalement au bord (4) de la garniture (2) et s'étendent transversalement sur l'épaisseur de la garniture (2), en assemblant alors la partie extérieure (7) de la garniture (2) avec le tissu élastique et/ou le tissu maillé (3) de la culotte (1).

8. Culotte de sport suivant l'une des revendications 3 et 4, **caractérisée en ce que** les points de collage et/ou les points de thermofixage et/ou les points de soudage sur des petits points (8) sont orientés parallèlement au bord (4) de la garniture (2) (figure 8).

9. Culotte de sport suivant l'une des revendications 3 et 4, **caractérisée en ce que** les points de collage et/ou les points de thermofixage (8) sont orientés transversalement au bord (4) de la garniture (2) (figure 7).
